# FASCICULE DE BREVET EUROPEEN

(11) **EP 0 569 656 B1**
(45) Date de publication et mention de la délivrance du brevet: **23.08.1995**
(21) Numéro de dépôt: 92830210.8
(22) Date de dépôt: 07.05.1992
(51) Int. Cl.: A61J 3/07

(54) **Dispositif pour la fermeture de capsules en deux parties**
Vorrichtung zum Schliessen zweiteiliger Kapseln
Apparatus for the closure of two-part capsules

(43) Date de publication de la demande: 18.11.1993
(73) Titulaire: Senesi, Roberto, I-50127 Firenze (IT)
(72) Inventeur:
(74) Mandataire: Martini, Lazzaro

(56) Documents cités:
- DE-A- 3 814 097
- GB-A- 2 187 703

## Description

La invention se réfère à un dispositif pour la fermeture de capsules en deux parties, par exemple des capsules pour usage médicinal, comprenant un moyen de support pour une partie supérieure de la capsule et des moyens d'application sur ladite partie supérieure de la capsule d'un liquide destiné à provoquer la jonction réciproque entre la partie supérieure de la capsule et la partie inférieure de celle-ci.

L'invention concerne également un procédé pour la fermeture de capsules en deux parties, par exemple des capsules pour usage médicinal, comprenant les phases de distribution sur une des deux parties de capsule d'un liquide destiné à provoquer la jonction réciproque des deux parties de la capsule et ensuite d'union des deux parties de la capsule pour en provoquer la jonction par collage.

Dans le domaine pharmaceutique, on utilise fréquemment, comme récipients de médicaments en poudre, des capsules réalisées en gélatine ou, selon la technique la plus récente, en amidon. Ces capsules présentent une première partie ou corps, à l'intérieur de laquelle est introduite la poudre à conditionner, et une calotte supérieure de fermeture qui doit être enfilée sur le corps et soudée à celui-ci. Pour le soudage ou la jonction des deux parties de la capsule, on utilise des liquides de diverse nature, en fonction du type de substance employée pour la réalisation de la capsule. Par exemple, dans le cas de capsules réalisées en amidon, il suffit d'appliquer sur le bord interne de la partie supérieure de la capsule une faible quantité d'eau ou d'un autre solvant, qui provoque un ramollissement de l'amidon. En enfilant ensuite la partie supérieure de la capsule sur le corps de celle-ci et en faisant sécher, on obtient une fermeture efficace et fiable de la capsule elle-même.

Pour obtenir une fermeture correcte de la capsule et pour éviter une détérioration aussi bien du contenu de la capsule que de son enveloppe externe, il est nécessaire que le moyen liquide appliqué pour la jonction successive des deux parties soit distribué de manière uniforme et en quantité correcte, en éliminant l'excédent susceptible de provoquer l'adhésion des capsules adjacentes ou encore une détérioration du contenu de la capsule elle-même.
Dans ce but, on a étudié un dispositif (décrit dans DE-A-3735260) qui présente une série de buses qui vaporisent le liquide sur le bord de la partie supérieure de la capsule et un système d'aspiration qui aspire le surplus de liquide vaporisé sur la capsule avant de procéder à l'accouplement des deux parties. Ce dispositif est extrêmement complexe, entre autre parce qu'il nécessite des moyens de compression du liquide et des moyens d'aspiration de celui-ci.

On connaît également d'après le brevet GB-A-2187703, une machine pour la fermeture des capsules en deux parties destinées à être unies après application d'un liquide destiné à provoquer la liaison entre la partie supérieure de chaque capsule et la partie inférieure, laquelle comprend un tapis en feutre destiné à être imbibé dudit liquide, des moyens pour supporter, individuellement, dans la position verticale et au dessus du tapis précité, la partie supérieure de chaque capsule, d,es moyens pour le déplacement de la partie supérieur de chaque capsule dans la direction verticale, entre une position haute d'attente et une position basse de contact sur ledit tapis pour permettre l'application du liquide sur sa paroi interne. La partie supérieure de chaque capsule est poussèe dans la direction verticale jusqu'à ce qu'elle vienne en contact avec le tapis imbibé de liquide de jonction des deux parties de la capsule. La pression ainsi exercée sur le tapis provoque son contact avec la partie supérieure de la capsule et, de cette manière, l'application du liquide sur celle-ci.
Mais ce système entraîne le grave et inévitable inconvénient de provoquer le mouillage de la paroi externe de la moitié de capsule poussée sur le tapis, c'est-à-dire qu'il ne permet pas l'application du liquide uniquement sur la paroi interne de celle-ci. Ceci entraîne, en outre, la nécessité d'éliminer le liquide en excès sur le coté extérieure des capsules après l'union de la partie supérieure avec la partie inférieure, pour éviter leur encollage réciproque avant le conditionnement.
Le but de la présente invention est de réaliser un dispositif du type mentionné dans le préambule de la revendication principale, qui permette d'obtenir une application correcte du liquide sur la partie supérieure de la capsule d'une manière plus simple et plus fiable que pour les dispositifs de type traditionnel.

En réalité, le dispositif selon l'invention se base sur le principe d'application du liquide, lequel utilise des moyens d'application comprenant un organe absorbant qui prélève par capillarité le liquide dans un récipient et le distribue sur la partie supérieure de la capsule, en correspondance du bord de jonction de ladite partie supérieure avec le corps de la capsule. De ce fait, le dispositif selon l'invention ne comporte pas de moyens de compression du liquide ni des moyens d'aspiration de celui-ci. Par ailleurs, il n'est pas nécessaire de réaliser des organes mécaniques de petites dimensions avec buses de vaporisation et orifices d'aspiration, comme cela est nécessaire dans les dispositifs de type connu. Tout le processus de prélèvement du liquide et d'application de celui-ci s'effectue de manière passive en exploitant les caractéristiques physiques d'un moyen absorbant, qui peut être constitué par exemple par une peau synthétique chamoisée, fibre de coton ou matériau similaire.

Selon sa forme de réalisation de base, le dispositif de 'invention comprend une tige en correspondance de l'extrémité supérieure de laquelle est disposé un élément en matière absorbante qui reçoit le liquide par capillarité à partir d'un réservoir placé au-dessous. En correspondance de ladite extrémité supérieure de la tige peut être disposé un élément discoïde en matière absorbante, dont le diamètre correspond au diamètre du bord de la partie interne supérieure de la capsule, de telle manière que cette dernière puisse coiffer l'élément discoïde et être mouillée uniformément par celui-ci le long de toute la circonférence du bord d'accouplement avec le corps de la capsule. L'élément discoïde en matière absorbante est en outre en contact avec un élément linéaire en forme de bande qui s'étend le long de la tige à partir de ladite extrémité supérieure jusqu'à un réservoir placé au-dessous, pour le prélèvement du liquide contenu dans ledit réservoir. L'élément longitudinal peut être réalisé sous forme de bande logée dans des sièges longitudinaux pratiqués dans un axe central de logement, entouré par un organe cylindrique externe de fermeture.
La partie supérieure de la capsule doit être prélevée par un dispositif d'alimentation par l'intermédiaire d'un moyen de support approprié qui permet de présenter successivement ladite partie de capsule aux moyens d'application du liquide et ensuite au corps de la capsule préalablement rempli de poudre ou d'une autre substance à conditionner. Le moyen de support peut comprendre, conformément à l'invention, une cavité ou un logement muni d'un joint annulaire, dans lequel la partie supérieure de la capsule peut être insérée avec une légère interférence sous l'effet d'un simple mouvement d'abaissement du moyen de support sur la partie de capsule prédisposée sur le dispositif d'alimentation. Le joint annulaire maintient la partie supérieure de la capsule pendant tout le temps nécessaire pour l'application du liquide sur sur le bord de celle-ci et jusqu'à l'adhésion de la partie supérieure de la capsule sur le corps de la capsule. A ce stade, au moyen d'un extracteur ou en créant une surpression dans la cavité du moyen de support, on provoque le déboîtement de la partie de capsule supérieure hors de cette cavité; ladite partie supérieure reste adhérente au corps de capsule supportée de manière appropriée dans un siège de retenue.

Dans une forme possible de réalisation, il est prévu un organe porteur équipé d'un ou plusieurs desdits moyens de support et prévu pour se positionner dans une première position en correspondance d'un dispositif d'alimentation des parties supérieures de capsule et une deuxième position en correspondance des moyens correspondants d'application du liquide. De cette position, après avoir mouillé le bord de toutes les parties de capsule supportées par les différents moyens de support de l'organe porteur, ce dernier est déplacé par translation dans une troisième position en correspondance de moyens correspondants de support des corps ou partie inférieures de la capsule. L'abaissement de l'organe porteur équipé des moyens de support des parties supérieures de capsule provoque la fermeture simultanée de tous les corps de capsule placés au-dessous.

L'invention sera mieux comprise en suivant la description qui va suivre et le dessin annexé qui montre une exemplification pratique non limitative de l'invention elle-même. Dessin sur lequel:
- la FIG. 1 représente un dispositif d'alimentation de parties supérieures de capsule avec un organe porteur équipé de moyens de support dans une position appropriée pour le prélèvement desdites parties de capsule;
- la FIG. 2 représente une vue en coupe longitudinale partielle des moyens de support de la partie supérieure de capsule;
- la FIG. 3 représente le moyen de support de la partie supérieure de capsule en correspondance des moyens d'application du liquide;
- la FIG. 4 et 5 représentent des vues en coupe transversale suivant les lignes IV-IV- et V-V de la Fig. 3;
- la FIG. 6 représente une vue en coupe longitudinale suivant la ligne VI-VI de Fig. 3; et
- la FIG. 7 montre la phase de jonction des deux parties de capsule.

Sur le dessin, le numéro de référence 1 indique un dispositif d'alimentation sur lequel se trouvent plusieurs capsules de fermeture ou partie supérieures S de capsule, provenant d'un récipient approprié. Chacune de ces parties S est prélevée par un moyen de support correspondant indiqué génériquement par 3 et représenté de manière plus détaillée sur la Fig. 2. En pratique, il est possible de prévoir un organe porteur 5, par exemple sous forme d'une barre s'étendant perpendiculairement au plan du dessin, sur lequel est appliquée une série de moyens de support 3. Avec un mouvement d'abaissement suivant le flèche f3 (Fig. 2), chaque moyen de support 3 est enfilé sur une partie supérieure S de capsule placée au-dessous. En pratique, il est possible de prévoir plusieurs dispositifs d'alimentation 1 en parallèle, de sorte qu'une seule course d'abaissement suivant f3 de l'organe porteur 5 permet de prélever un nombre de parties S de capsule correspondant au nombre de moyens de support 3. Inversément, on peut également prévoir que l'organe porteur 5 soit asservi à un mouvement d'alimentation intermittent suivant la direction perpendiculaire au dessin des Fig. 1 et 2, de manière qu'avec une combinaison de mouvements de soulèvement et d'abaissement et de translation en direction perpendiculaire à la figure, tous les moyens de supports 3 portés par l'organe porteur 5 puissent être chargés avec des parties S de capsule alimentées par un seul dispositif d'alimentation 1 en position fixe.

Comme on peut le voir en particulier sur la Fig. 2, le moyen de support 3 de la partie S de capsule comprend un organe cylindrique 7 formant une cavité 9 avec une gorge 11 dans laquelle est logé un joint 13 annulaire et de section circulaire. Lorsque le moyen de support 3 est enfilé sur la partie S de capsule, celle-ci pénètre dans la cavité 9 et elle est retenue avec une légère interférence par le joint 13 dans la position représentée sur la Fig. 3. Comme on peut le voir sur cette figure, la partie supérieure S de capsule présente un bord d'épaisseur inférieure, destiné à être enfilé sur un bord supérieur correspondant d'un corps de capsule montré en particulier sur la Fig. 7 et indiqué par C. Pour unir de manière stable la partie supérieure S et la partie inférieure C de la capsule, est prévue l'application d'un liquide approprié sur le bord B de la partie supérieure S de la capsule. Lorsque la capsule est réalisée en amidon, le liquide utilisé peut être de l'eau, ou encore une solution d'eau et d'alcool ou un liquide similaire, qui provoque un ramolissement ou une dissolution partielle de l'amidon dans la zone d'application. Lorsque le bord B de la partie S de capsule a été ainsi humidifié et donc partiellement dissous ou ramolli, il peut être enfilé sur le bord supérieur du corps de capsule C de telle manière que le séchage successif de l'amidon provoque la jonction des deux parties C et S et enferme de manière étanche le contenu P de la capsule.

Pour appliquer le liquide de manière uniforme et dans la quantité correcte sur le bord B de la partie supérieure S de capsule, il est prévu selon l'invention un moyen d'application indiqué génériquement par 15 et montré en particulier sur les vues en coupe des Fig. 3, 4, 5 et 6. Le moyen 15 comprend une tige constituée par un axe central 17 et un organe cylindrique externe 19. L'axe 17 présente deux replats 21 diamétralement opposés qui forment, avec une chambre cylindrique 23 délimitée par l'organe cylindrique 19, deux sièges longitudinaux pour une bande de matière absorbante indiquée par 25. Comme on peut le voir en particulier sur la vue en coupe longitudinale de la Fig. 6, la bande 25 est disposée en U à l'intérieur des deux sièges 21 diamétralement opposés, alors que dans une section intermédiaire de ladite bande est prévu un trou, de sorte que la bande 25 peut être enfilée sur l'extrémité 29 de l'axe 17 présentant un diamètre réduit, afin d'être maintenue dans une position prédéterminée par rapport à l'axe 17. Dans l'extrémité 29 et dans une partie du corps de l'axe 17 est prévu un trou fileté dans lequel s'engage une vis 31 destinée à bloquer sur l'axe 17 un élément d'extrémité 33. Entre cet élément 33 et le corps de l'axe 17 est disposé un élément discoïde 35 en matière absorbante identique ou similaire à la matière de la bande 25, avec laquelle ledit élément discoïde est en contact direct. La vis 31 serre l'élément d'extrémité 33 sur la tige 17 de manière à maintenir l'élément discoïde 35 en contact étroit avec la bande 25 pour les buts indiqués par la suite. La longueur de l'extrémité 29 et l'épaisseur de la matière formant la bande 25 et l'élément discoïde 35 peuvent être calibrées de manière appropriée pour serrer avec la force désirée la matière absorbante et obtenir ainsi la distribution de la quantité correcte de liquide.
Le moyen d'application 15 est supporté par une traverse 37 qui peut porter une pluralité desdits moyens d'application 15 disposés sur une rangée ou sur plusieurs rangées, et dans tous les cas selon une disposition correspondant à la disposition des moyens de support 3 qui sont présentés au-dessus des moyens 15 et abaissés sur ceux-ci pour amener les parties supérieures S de capsule en contact avec les différents éléments discoïdes 33 disposés en correspondance des extrémités des différents moyens d'application 15 portés par la traverse 37. Au-dessous de la traverse 37 est prévu un récipient (non représenté) dans lequel est contenu le liquide L qui doit être appliqué uniformément sur le bord B des parties S de capsule. La bande 25 a une longueur telle que ses extrémités 25E soient toujours immergées dans le liquide L, lequel est prélevé par capillarité et remonte le long des deux branches de la bande 25 jusqu'à imprégner l'élément discoïde 35. Par conséquent, lorsqu'une partie supérieure S de capsule est enfilée sur l'élément discoïde 35 (qui dépasse de manière appropriée du profil externe de la tige formée par les organes 17, 19 et 33), sur le bord annulaire B de ladite partie S est distribuée uniformément une quantité de liquide L suffisante pour provoquer le ramollissement ou une dissolution partielle de la matière constituant la capsule. Lorsque le bord B de la partie de capsule s a été mouillé, l'organe porteur 5 avec les moyens de support 3 peut être soulevé et déplacé par translation jusqu'à arriver en correspondance d'un organe 40 qui présente une pluralité de sièges 42 dans lesquels sont logés les corps C des capsules qui doivent être fermées au moyen des parties supérieures S opportunément mouillées le long de leurs bords B. Les moyens de support 37 sont alors soulevés pour enfiler les parties S de capsule sur les corps de capsule C et premettre ainsi la fermeture des capsules elles-mêmes. Sur la Fig. 7 est représentée la phase de fermeture des capsules.
Après que la partie S a été insérée sur le corps C de la capsule, l'organe porteur 5 peut être soulevé suivant la flèche f5 à partir de la position de la fig. 7 pour dégager la partie S du siège 9. Le déboitement de la partie supérieure S de capsule hors du siège 9 peut être facilité au moyen d'un extracteur ou d'une surpression crèe dans ledit siège 9, en agissant à travers l'orifice placé au-dessus (Fig. 2). A ce stade, les différentes capsules sont fermées hermétiquement et prêtes pour être conditionnées. Elles sont extraites de l'organe 40 au moyen d'un extracteur approprié ou autre.
Il est évident que le dispositif selon l'invention peut être utilisé non seulement pour la fermeture de capsules en amidon qui nécessitent l'application de liquides solvants (tels que l'eau ou des mélanges d'eau et d'alcool ou similaires), mais également dans tous les autre cas dans lesquels, pour la fermeture de la capsule, est nécessaire l'application d'un liquide dont les propriétés physiques sont telles qu'elles permettent le prélèvement dans un réservoir par capillarité.
Selon un autre mode de réalisation modifié, on peut prévoir que la tige 17 avec l'embout 33, la bande absorbante 25 et l'élément discoïde 35 soit mobile verticalement à l'intérieur de l'organe cylindrique 19. De cette manière, l'élément discoïde 35 pourrait être comprimé de façon cyclique entre le bord supérieur de l'organe cylindrique 19 fixe et l'embout 33 mobile, à chaque opération d'application du liquide sur la partie supérieure S de la capsule. Le pressage de l'élément discoïde 35 entraîne la distribution d'une plus grande quantité de liquide.

## Revendications

1. Dispositif pour la fermeture de capsules en deux parties (S,C) comprenant un moyen (3) de support pour une partie supérieure (S) de la capsule et des moyens (15) d'application sur ladite partie supérieure (S) de la capsule d'un liquide destiné à provoquer l'union réciproque entre ladite partie supérieure (S) et la partie inférieure (C) de la capsule, lesdits moyens d'application (15) comprenant un organe absorbant (25,35) destiné à prélever par capillarité ledit liquide dans un réservoir et à le distribuer sur ladite partie supérieure (S) de la capsule (S,C), caractérisé en ce que le dit organe comprend une tige (17,19) en correspondance de l'extrémité supérieure de laquelle fait saillie un élément discoïde (35) en matière absorbante lequel est en contact avec un élément linéaire (25) en matière absorbante s'étendant le long de ladite tige (17,19), ledit élément discoïde (35) étant capable de s'insérer dans ladite partie supérieure de la capsule (S) de sorte à entrer en contact uniquement avec son bord de jonction avec la partie inferieur (C) de la capsule.

2. Dispositif selon la revendication 1, caractérisé en ce que ladite tige comprend un axe central (17) muni de sièges longitudinaux (21) pour le logement dudit élément linéaire et un organe cylindrique externe (19) de fermeture.

3. Dispositif selon une ou plusieurs des revendications précédentes, caractérisé en ce que ledit moyen de support (3) comprend une cavité (9) munie d'un joint annulaire (13) pour retenir la partie supérieure (S) de la capsule.

4. Dispositif selon une ou plusieurs des revendications précédentes, caractérisé en ce qu'il comprend un organe porteur (5) équipé d'un ou plusieurs moyens de support (3) et prévu pour se positionner dans une première position en correspondance d'un dispositif d'alimentation (1) de parties supérieures (S) de capsules, une deuxième position en correspondance de moyens correspondants (15) d'application du liquide, et une troisième position en correspondance d'organes correspondants (40) de support des parties inférieures (C) des capsules.

5. Dispositif selon une ou plusieurs des revendications précédentes, caractérisé en ce que ledit élément discoïde est comprimé de manière cyclique pour extraire de l'organe absorbant une quantité prédéterminée de liquide.

6. Dispositif selon une ou plusieurs des revendications, 1 ou 2, caractérisé en ce que ladite tige (17,19) présente une partie (17) mobile axialement pour comprimer ledit élément (35) en matière absorbante.

7. Procédé pour fermer des capsules en deux parties (S,C) comprenant les phases de:
- distribution sur une (S) des deux parties de capsule d'un liquide destiné à provoquer l'union réciproque des deux parties (S,C) de la capsule;
- union des deux parties (S,C) de la capsule pour en provoquer la jonction;
le liquide étant prélevé par capillarité dans un réservoir par l'intermédiaire d'un organe absorbant, et la dite distribution du liquide étant effectuée par contact entre ladite partie (S) de la capsule et l'organe absorbant, procédé caractérisé en ce que l'extention dudit contact est limiteé uniquement au bord interne (B) de jonction de ladite partie (S) avec la deuxieme partie (C) de la capsule, ledit contact étant réalisé moyennant un élément discoïde (35), en matière absorbante, faisant partie dudit organe absorbant.

8. Procédé selon la revendication 7, caractérisé en ce que ledit élément discoïde est comprimé de manière cyclique pour extraire de l'organe absorbant quantité prédéterminée de liquide.

## Claims

1. Device for closing capsules in two parts (S, C) consisting of a means of support (3) for an upper part (S) of the capsule and means of application (15) on the said upper part (S) of the capsule of a liquid intended to cause reciprocal union between the said upper part (S) and the lower part (C) of the capsule, the said means of application (15) consisting of an absorbent organ (25, 35) intended to take the said liquid into a reservoir by capillary action and to distribute it on the said upper part (S) of the capsule (S, C) characterized in that the said organ consists of a rod (17, 19) corresponding to the upper end of which a disk part (35) of absorbent material projects, which is in contact with a linear part (25) of absorbent material extending along the said red (17, 19), the said disk element (35) being capable of being inserted in the said upper part of the capsule (S) so as to make contact only with its lower edge with the lower part (C) of the capsule.

2. Device according to claim 1, characterized in that the said red consists of a central axis (17) fitted with longitudinal receptacles (21) for accommodating the said linear part and an external cylindrical closing organ (19).

3. Device according to one or more of the preceding claims, characterized in that the said means of support (3) includes a cavity (9) fitted with an annular joint (13) to hold the upper part (S) of the capsule.

4. Device according to one or more of the preceding claims, characterized in that it consists of a support organ (5) equipped with one or more menus of support (3) and provided to position itself in a first position to correspond with a feeding device (1) of the upper parts (S) of capsules, a second position corresponding to the corresponding means of application (15) of the liquid, and a third position corresponding to the corresponding support organs (40) of the lower parts (C) of the capsules.

5. Device according to one or more of the preceding claims, characterized in that the said disk part is cyclically compressed to extract a predetermined quantity of liquid from the absorbent organ.

6. Device according to one or more of claims 1 or 2, characterized in that the said rod (17, 19) has a part (17) movable axially to compress the said part (35) of absorbent material.

7. Process to close the capsules in two parts (S, C) consisting of the phases of:
- distribution to one part (S) of the two parts of the capsule of a liquid intended to cause reciprocal union of the two parts (S, C) of the capsule;
- union of the two parts (S, C) of the capsule to cause their joining;
the liquid being taken to a reservoir by capillary action via an absorbent organ, the said distribution of the liquid being provided by contact between the said part (S) of the capsule and the absorbent organ, a process characterized in that the extension of the said contact is limited solely at the internal edge (B) of the joint of the said part (S) with the second part (C) of the capsule, the said contact being made by means of a disk part (35) of absorbent material, making part of the said organ absorbent.

8. Process according to claim 7, characterized in that the said disk part is cyclically compressed to extract a predetermined quantity of liquid from the absorbent organ.

## Patentansprüche

1. Vorrichtung zum Schließen von Kapseln, die aus zwei Teilen (S, C) bestehen, mit einer Trageinrichtung (3) für einen oberen Teil (S) der Kapsel und einer Einrichtung (15) zum Aufbringen einer Flüssigkeit auf den oberen Teil (S) der Kapsel, wobei diese Flüssigkeit dazu bestimmt ist, eine gegenseitige Verbindung zwischen dem oberen Teil (S) und dem unteren Teil (C) der Kapsel zu veranlassen, und wobei die Einrichtung (15) zum Aufbringen der Flüssigkeit eine Aufsaugeinheit (25, 35) umfaßt, die dazu dient, durch Kapillarwirkung besagte Flüssigkeit aus einem Behälter zu entnehmen und über den oberen Teil (S) der Kapsel (S, C) zu verteilen, dadurch **gekennzeichnet,** daß besagte Einheit einen Schaft (17, 19) umfaßt, daß im Bereich des oberen Endes dieses Schaftes ein diskusförmiges Element (35) aus einem saugfähigen Material vorspringt, das mit einem langgestreckten Element (25) aus saugfähigem Material in Verbindung steht, das sich längs des Schaftes (17, 19) erstreckt, und daß das diskusförmige Element (35) sich so in den oberen Teil (S) der Kapsel einfügen kann, daß es nur mit dessen Rand in Berührung kommt, der zur Verbindung mit dem unteren Teil (C) der Kapsel dient.

2. Vorrichtung nach Anspruch 1, dadurch **gekennzeichnet,** daß der Schaft eine zentrale Achse (17) mit Längssitzen (21) für die Aufnahme des langgestreckten Elementes und ein äußeres, zylindrisches Verschlußorgan (19) umfaßt.

3. Vorrichtung nach einem oder mehreren der vorhergehenden Ansprüche, dadurch **gekennzeichnet,** daß die Trageinrichtung (3) einen Hohlraum (9) umfaßt, der mit einer Ringdichtung (13) versehen ist, um den oberen Teil (S) der Kapsel zu halten.

4. Vorrichtung nach einem oder mehreren der vorhergehenden Ansprüche, dadurch **gekennzeichnet,** daß sie ein Tragorgan (5) umfaßt, das mit einer oder mehreren Trageinrichtungen (3) ausgestattet und so ausgebildet ist, daß es eine erste Stellung in Übereinstimmung mit einer Zuführeinrichtung (1) für Kapsel-Oberteile (S), eine zweite Stellung in Übereinstimmung mit entsprechenden Einrichtungen (15) zum Aufbringen von Flüssigkeit, und eine dritte Stellung in Übereinstimmung mit entsprechenden Organen (40) zum Tragen der Unterteile (C) der Kapseln einnehmen kann.

5. Vorrichtung nach einem oder mehreren der vorhergehenden Ansprüche, dadurch **gekennzeichnet,** daß das diskusförmige Element in zyklischer Weise zusammengedrückt wird, um dem saugfähigen Element eine vorbestimmte Flüssigkeitsmenge zu entziehen.

6. Vorrichtung nach einem oder mehreren der Ansprüche 1 oder 2, dadurch **gekennzeichnet,** daß der Schaft (17, 19) einen in axialer Richtung beweglichen Teil (17) aufweist, um das Element (35) aus saugfähigem Material zusammenzudrücken.

7. Verfahren zum Verschließen von Kapseln, die aus zwei Teilen (S, C) bestehen, das folgende Schritte umfaßt:
- Verteilen von Flüssigkeit auf einen (S) der beiden Teile der Kapsel, wobei diese Flüssigkeit dazu dient, die gegenseitige Verbindung der beiden Teile (S, C) der Kapsel hervorzurufen,
- Zusammenfügen der beiden Teile (S, C) der Kapsel, um hierdurch die Verbindung hervorzurufen,
wobei die Flüssigkeit durch Kapillarwirkung aus einem Behälter vermittels eines saugfähigen Organs entnommen wird und das Verteilen der Flüssigkeit durch Berührung zwischen dem besagten Teil (S) der Kapsel und dem saugfähigen Organ bewirkt wird, dadurch **gekennzeichnet,** daß das Ausmaß dieses Kontaktes ausschließlich auf den Innenrand (B) der Verbindung des besagten Teils (S) mit dem zweiten Teil (C) der Kapsel begrenzt ist, wobei die Berührung unter Verwendung eines diskusförmigen Elementes (35) aus saugfähigem Material realisiert wird, das einen Teil des saugfähigen Organs bildet.

8. Verfahren nach Anspruch 7, dadurch **gekennzeichnet,** daß das diskusförmige Element in zyklischer Weise komprimiert wird, um dem saugfähigen Organ eine vorbestimmte Flüssigkeitsmenge zu entziehen.
